# FASCICULE DE BREVET EUROPEEN

(11) **EP 3 349 306 B1**
(45) Date de publication et mention de la délivrance du brevet: **10.08.2022**
(21) Numéro de dépôt: 17151113.2
(22) Date de dépôt: 12.01.2017
(51) Int. Cl.: H01H 71/08

(54) **APPAREIL ÉLECTRIQUE MODULAIRE**
MODULAR ELEKTRISCHES GERÄT
MODULAR ELECTRIC DEVICE

(43) Date de publication de la demande: 18.07.2018
(73) Titulaire: ABB Schweiz AG, 5400 Baden (CH)
(72) Inventeur: VILAS BOAS, Armando, 38230 CHARVIEU-CHAVAGNEUX (FR); PARNIERE, Vincent, 69300 CALUIRE ET CUIRE (FR)
(74) Mandataire: Germain Maureau

(56) Documents cités:
- EP-A1- 1 555 726
- EP-A1- 1 734 551
- EP-A2- 2 037 536
- DE-U1-202010 009 253
- DE-U1-202010 009 253
- DE-U1-202015 105 021
- DE-U1-202015 105 021
- FR-A3- 2 949 017
- US-A1- 2006 223 342
- US-A1- 2009 253 306

## Description

La présente invention concerne un appareil électrique, notamment un contacteur électrique ou un bloc auxiliaire apte à être accouplé à un contacteur électrique, comprenant un bornier qui comprend un boitier formé dans un matériau électriquement isolant et configuré de sorte à permettre le montage d'une pluralité de bornes de connexion fonctionnant chacune par enfichage direct.

De manière connue, un contacteur électrique est un appareil électrique comprenant un boitier électriquement isolant renfermant une pluralité de contacts électriques variant chacun, par une commande externe notamment de type électrique, entre une configuration fermée établissant un contact électrique et une configuration ouverte où le contact électrique n'est pas établi. Un contacteur électrique comprend aussi une pluralité de bornes de connexion montées dans le boitier et des éléments permettant de fixer de manière démontable le boitier sur un support, par exemple un rail de support d'une armoire électrique.

Un bloc auxiliaire est quant à lui un appareil électrique comprenant également un boitier électriquement isolant renfermant des contacts électriques et des bornes de connexion. Un bloc auxiliaire comprend des éléments permettant de fixer ce boitier de manière démontable sur une face avant ou une face latérale du boitier d'un contacteur électrique. Le bloc auxiliaire est configuré de sorte que le changement de configuration de ses contacts électriques est commandé par le changement de configuration des contacts électriques du contacteur électrique sur lequel il est monté.

Classiquement, les bornes de connexion d'un contacteur électrique ou d'un bloc auxiliaire permettent de raccorder électriquement au moins un conducteur électrique tel qu'un fil électrique. Le conducteur électrique ainsi raccordé par l'intermédiaire de l'une des bornes de connexion est destiné à être relié électriquement à un élément conducteur interne au contacteur ou au bloc auxiliaire, cet élément conducteur étant lui-même relié électriquement à une partie fixe de l'un des contacts électriques.

Dans le domaine des contacteurs électriques et des blocs auxiliaires, il existe classiquement deux types de borne de connexion :
- les bornes de connexion assurant la retenue du conducteur électrique après une opération de vissage d'un organe de serrage,
- les bornes de connexion comprenant un ressort qu'il convient d'ouvrir à l'aide d'un outil adapté pour la mise en place du conducteur électrique et qui se ferme automatiquement après le retrait de cet outil,
- les bornes de connexion fonctionnant par enfichage direct, également connues dans le domaine concerné sous le terme « push-in » en terminologie anglo-saxonne.

Dans le cas particulier des bornes de connexion par enfichage direct, chaque borne de connexion comprend généralement un ressort de contact agencé de sorte à s'ouvrir automatiquement sous l'action de l'insertion du conducteur électrique dans le ressort de contact et à exercer ensuite, par rappel élastique de sa matière, un effort de pression sur le conducteur électrique après son enfichage, cet effort de pression étant capable de maintenir le conducteur électrique dans un état bloqué axialement par le ressort de contact.

Dans un contacteur électrique ou un bloc auxiliaire, il est connu de sécuriser le comportement de chacun des ressorts de contact au moment de l'enfichage du conducteur électrique en prévoyant une ou plusieurs surfaces d'appui agencées de telle sorte à d'une part guider la manière de se déformer du ressort de contact durant l'insertion du conducteur électrique, d'autre part limiter l'état de déformation du ressort de contact pour rester en dessous de sa déformation plastique. Ces surfaces sont généralement délimitées par le boitier de l'appareil électrique ou rapportées sur celui-ci ou sur le ressort de contact. Elles viennent généralement s'insérer dans le ressort de contact par le côté de celui-ci, c'est-à-dire perpendiculairement au plan dans lequel le ressort de contact se déforme. De manière générale, l'aménagement de ces surfaces oblige à une mise en place des ressorts de contact dans le boitier par le côté, c'est-à-dire une fois encore dans une direction transversale au plan dans lequel il se déforme. Un tel appareil électrique est connu du document FR 2 949 017 A3.

Il en résulte que ces solutions connues sont contraignantes et souffrent ainsi d'un manque de modularité et de liberté de conception et d'implémentation, notamment vis-à-vis de l'aptitude de l'appareil électrique à pouvoir s'adapter à son environnement (en fonction par exemple de l'encombrement et de la place disponible en termes de largeur, de hauteur ou de profondeur) au sein de l'armoire électrique. Notamment, il est difficile de parvenir à un contacteur électrique ou à un bloc auxiliaire comprenant au moins trois bornes de connexion push-in distinctes alignées sur une même rangée dès lors que l'on souhaite intégrer des surfaces d'appui qui coopèrent avec le ressort afin de sécuriser son comportement. Pourtant, aboutir à une organisation à au moins trois bornes de connexion alignées pourrait s'avérer très avantageux dans certaines situations.

La présente invention vise à résoudre tout ou partie des inconvénients listés ci-dessus.

Dans ce contexte, il existe un besoin de fournir un appareil électrique, notamment un contacteur électrique ou un bloc auxiliaire, qui soit simple, économique, et qui offre une excellente modularité et une grande liberté de conception et de mise en œuvre.

A cet effet, il est proposé un appareil électrique , selon la revendication 1, notamment un contacteur électrique ou un bloc auxiliaire apte à être accouplé à un contacteur électrique, comprenant un bornier qui comprend un boitier formé dans un matériau électriquement isolant, le boitier comprenant une partie principale délimitant au moins une paire de logements latéraux décalés entre eux parallèlement à une première direction et dans chacun desquels une borne de connexion par enfichage direct est montée, au moins une partie additionnelle formée dans une pièce distincte de la partie principale et délimitant au moins un logement central dans lequel une autre borne de connexion par enfichage direct est montée, et des éléments de montage assurant une fixation de ladite au moins une partie additionnelle sur la partie principale dans une configuration fonctionnelle dans laquelle chaque borne de connexion portée par ladite partie additionnelle est située entre les bornes de connexion montées dans les logements latéraux délimités par la partie principale et dans laquelle les bornes de connexion montées dans les logements latéraux délimités par la partie principale et chaque borne de connexion portée par ladite au moins une partie additionnelle sont disposées le long d'une rangée orientée selon la première direction.

Selon l'invention, la partie principale délimite deux paires distinctes de logements latéraux où les deux logements latéraux de chacune des deux paires sont décalés entre eux parallèlement à la première direction, deux logements latéraux appartenant à des paires différentes étant décalés dans une direction perpendiculaire à la première direction, les logements latéraux des deux paires étant agencés de sorte que, lorsque ladite au moins une partie additionnelle occupe sa configuration fonctionnelle, les bornes de connexion montées dans les logements latéraux des deux paires délimitées par la partie principale et les bornes de connexion portées par ladite au moins une partie additionnelle sont disposées le long de deux rangées distinctes parallèles et orientées selon la première direction.

Selon l'invention, le boitier comprend deux parties additionnelles distinctes, chaque partie additionnelle délimitant au moins un logement central et la borne de connexion montée dans ledit au moins un logement central de l'une des deux parties additionnelles appartient à l'une des deux rangées et la borne de connexion montée dans ledit au moins un logement central de l'autre des deux parties additionnelles appartient à l'autre des deux rangées lorsque les deux parties additionnelles occupent leurs configurations fonctionnelles.

Selon l'invention, chaque borne de connexion par enfichage direct comprend un ressort de contact monté dans la partie principale ou dans ladite au moins une partie additionnelle et au moins une surface d'appui configurée de sorte à guider la manière dont se déforme le ressort de contact et à limiter sa déformation, la surface d'appui étant mise en place par rapport au ressort de contact moyennant un déplacement relatif orienté selon la première direction.

Selon encore un autre mode de réalisation, ladite au moins une surface d'appui est solidaire d'une agrafe indépendante à la fois du boitier et du ressort de contact et comprenant des éléments de fixation configurés de sorte à pouvoir monter l'agrafe sur le ressort de contact, notamment de manière réversible.

Selon encore un autre mode de réalisation, les éléments de montage de ladite au moins une partie additionnelle sur la partie principale sont configurés de sorte que la fixation de ladite au moins une partie additionnelle nécessite un déplacement relatif entre la partie additionnelle et la partie principale selon une deuxième direction orientée transversalement à la première direction.

Selon encore un autre mode de réalisation, la première direction et la deuxième direction sont orientées parallèlement au plan dans lequel sont positionnés des éléments de fixation du boitier à un support extérieur à l'appareil électrique tel qu'un rail de support d'une armoire électrique dans le cas où l'appareil électrique est un contacteur électrique ou un boitier d'un contacteur électrique dans le cas où l'appareil électrique est un bloc auxiliaire.

Selon encore un autre mode de réalisation, les éléments de montage de ladite au moins une partie additionnelle sur la partie principale comprennent des premiers organes de montage solidaires de la partie principale et des deuxièmes organes de montage solidaires de la partie additionnelle, les premiers et deuxièmes organes de montage coopérant entre eux par encliquetage.

Selon encore un autre mode de réalisation, le boitier comprend un couvercle de protection formé dans une pièce indépendante de la partie principale et de ladite au moins une partie additionnelle, et des éléments d'assemblage assurant une fixation démontable du couvercle de protection sur la partie principale et sur ladite au moins une partie additionnelle occupant la configuration fonctionnelle, dans une configuration opérationnelle dans laquelle le couvercle de protection recouvre tout ou partie de la partie principale et de ladite au moins une partie additionnelle d'une manière interdisant un accès manuel aux bornes de connexion par enfichage direct portées par la partie principale et par ladite au moins une partie additionnelle.

Selon encore un autre mode de réalisation, les éléments d'assemblage du couvercle de protection sont configurés de sorte que la fixation du couvercle de protection nécessite un déplacement relatif entre le couvercle de protection et la partie principale selon une troisième direction orientée transversalement à la première direction.

Selon encore un autre mode de réalisation, les éléments d'assemblage du couvercle de protection comprennent des premiers organes d'assemblage solidaires de la partie principale et des deuxièmes organes d'assemblage solidaires du couvercle de protection, les premiers et deuxièmes organes d'assemblage coopérant entre eux par encliquetage.

Selon encore un autre mode de réalisation, le couvercle de protection comprend au moins un premier orifice associé à chaque borne de connexion de la partie principale et à chaque borne de connexion de ladite au moins une partie additionnelle, chaque premier orifice étant agencé en regard de la borne de connexion qui lui est associée et comprenant des éléments internes de guidage aptes à guider un conducteur électrique durant son insertion à travers le premier orifice jusqu'à s'enficher dans la borne de connexion associée.

L'invention sera bien comprise à l'aide de la description qui suit de modes particuliers de réalisation de l'invention donnés à titre d'exemples non limitatifs et représentés sur la Figure 1 unique qui illustre un exemple d'appareil électrique selon l'invention, à l'état éclaté.

De manière générale, l'invention concerne un appareil électrique, notamment un contacteur électrique ou un bloc auxiliaire apte à être accouplé à un contacteur électrique. Autrement dit, l'appareil électrique (qu'il soit constitutif d'un contacteur électrique ou d'un bloc auxiliaire) comprend au moins un bornier dont les principes généraux seront décrits ci-après.

L'appareil électrique constituant un contacteur électrique comprend une pluralité de contacts électriques ayant chacun une partie mobile et une partie fixe et variant chacun, par une commande externe notamment de type électrique, entre une configuration fermée établissant un contact électrique entre les parties mobile et fixe et une configuration ouverte où ce contact électrique n'est pas établi. A titre d'exemple, la partie mobile des contacts électrique est solidaire d'une armature mobile apte à se déplacer dans un sens sous l'effet d'un champ magnétique imposé par exemple par une bobine et dans le sens inverse sous l'effet d'un mécanisme de rappel. Cet appareil électrique comprend aussi des éléments permettant de fixer l'appareil électrique sur un support, comme par exemple un rail de support d'une armoire électrique.

L'appareil électrique constituant un bloc auxiliaire comprend des contacts électriques ayant chacun une partie mobile et une partie fixe et variant aussi chacun entre une configuration ouverte et une configuration fermée. Cet appareil électrique de type bloc auxiliaire comprend des éléments permettant que le changement de configuration de ses contacts électriques est commandé par le changement de configuration des contacts électriques du contacteur électrique sur lequel il est monté.

Il doit donc être compris que le terme « appareil électrique » utilisé par la suite peut signifier indifféremment un bloc auxiliaire ou un contacteur électrique. Ainsi, l'invention qui concerne un bornier pour appareil électrique doit être comprise comme étant indifféremment un bornier pour un contacteur électrique ou un bornier pour un bloc auxiliaire tels que décrits ci-dessus dans leurs principes généraux.

Comme il sera expliqué plus loin, le bornier objet de l'invention comprend un boitier formé dans un matériau électriquement isolant. En pratique, dans le cas où il s'agit d'un bornier pour un contacteur électrique, le boitier électriquement isolant du bornier pourra constituer en pratique le boitier du contacteur électrique dans son ensemble. Dans le cas où il s'agit d'un bornier pour un bloc auxiliaire, le boitier électriquement isolant du bornier pourra constituer en pratique le boitier du bloc auxiliaire dans son ensemble.

La Figure 1 annexée représente le cas particulier où le bornier est un bornier pour un bloc auxiliaire, ce bloc auxiliaire étant repéré 10. Tous les principes qui vont être développés en relation avec le bloc auxiliaire 10 pourraient tout à fait être adaptés par l'Homme du Métier au cas d'un bornier pour un contacteur électrique.

Le bloc auxiliaire 10 de la Figure 1 comporte un exemple de bornier selon l'invention, ce bornier comprenant le boitier 11 qui est formé dans un matériau électriquement isolant. Le bornier comprend aussi des éléments de fixation 12 configurés de sorte à pouvoir fixer le boitier 11 de manière démontable sur une face avant d'un contacteur électrique (non représenté). En pratique, le boitier 11 constitue le boitier du bloc auxiliaire 10 dans son ensemble. Les éléments de fixation 12, qui peuvent notamment être de type par encliquetage sans que cela ne soit limitatif quant à leur nature, sont positionnés sur la face arrière 13 du bloc auxiliaire 10. Les éléments de fixation 12 sont notamment portés au moins partiellement par le boitier 11, sur sa face arrière. De manière non représentée en détails, le bloc auxiliaire 10 comprend des contacts électriques tels qu'évoqués ci-dessus, ayant chacun une partie fixe et une partie mobile et logés dans le boitier 11. Chaque contact électrique varie, par déplacement de sa partie mobile, entre une configuration ouverte ouvrant le contact électrique entre les parties mobile et fixe et une configuration fermée fermant ce contact électrique. Le bloc auxiliaire 10 comprend des moyens assurant que le changement de configuration de ses contacts électriques est commandé par le changement de configuration des contacts électriques d'un contacteur électrique sur lequel il est monté par l'intermédiaire des éléments de fixation 12. Par exemple, le bloc auxiliaire 10 comprend un élément de manœuvre 30 solidaire des parties mobiles des contacts électriques et apte à être actionné par l'armature mobile du contacteur électrique sur lequel le bloc auxiliaire 10 est destiné à être fixé par l'intermédiaire des éléments de fixation 12.

Le boitier 11 délimite une pluralité de logements individuels qui vont être décrits plus en détails ci-après. Chaque logement du boitier 11 est agencé de sorte à permettre le montage d'au moins une borne de connexion 14 dans le boitier 11. Ainsi, le bornier comprend une pluralité de bornes de connexion 14 distinctes, accessibles par la face avant 15 du bloc auxiliaire 10, c'est-à-dire la face opposée à la face arrière 13 qui est destinée à être tournée vers le contacteur électrique lorsque le boitier 11 est monté sur ce contacteur électrique via les éléments de fixation 12.

Chaque borne de connexion 14 est destinée à établir un contact électrique et mécanique entre un conducteur électrique (tel qu'un fil électrique) inséré dans cette borne de connexion 14 et un conducteur électrique interne au bloc auxiliaire lui-même relié électriquement à la partie fixe de l'un des contacts électriques évoqués ci-dessus. La forme et la nature de ce conducteur électrique interne ne sont en aucun cas limitatives.

De manière très avantageuse pour répondre aux problématiques présentées par l'art antérieur, le boitier 11 est composé de plusieurs parties indépendantes les unes des autres et aptes à être assemblées les unes aux autres de manière démontable. Notamment, le boitier 11 comprend essentiellement une partie principale 20 et au moins une partie additionnelle 22 distinctes l'une de l'autre et destinées à être assemblées entre elles et un couvercle de protection 19 formé dans une pièce indépendante des parties 20, 22 susmentionnées et destiné à recouvrir les parties 20, 22 pour éviter tout accès manuel aux bornes de connexion 14 pour éviter tout risque d'électrocution.

Le boitier 11 comprend ainsi une partie principale 20 délimitant au moins une paire de logements latéraux 21 décalés entre eux parallèlement à une première direction D1 et dans chacun desquels est montée une borne de connexion 14 fonctionnant par enfichage direct. Les éléments de fixation 12 sont notamment agencés sur la face arrière de cette partie principale 20.

Le boitier 11 comprend aussi au moins une partie additionnelle 22 formée dans une pièce distincte de la partie principale 20 et délimitant au moins un logement central 23 dans lequel est montée une autre borne de connexion 14 fonctionnant par enfichage direct.

Le boitier 11 comprend en outre des éléments de montage assurant une fixation, démontable ou non, de chaque partie additionnelle 22 sur la partie principale 20 dans une configuration fonctionnelle dans laquelle :
- chaque borne de connexion 14 portée par la partie additionnelle 22 est située entre les bornes de connexion 14 montées dans les logements latéraux 21 délimités par la partie principale 20,
- les bornes de connexion 14 montées dans les logements latéraux 21 délimités par la partie principale 20 et chaque borne de connexion 14 portée par ladite au moins une partie additionnelle 22 sont disposées le long d'une rangée orientée selon la première direction D1.

Autrement dit, dans la configuration fonctionnelle, chaque logement central 23 de la partie additionnelle 22 est globalement encadré par les deux logements latéraux 21 délimités par la partie principale 20, selon la direction suivant laquelle ces deux logements latéraux 21 sont eux-mêmes décalés l'un par rapport à l'autre.

Dans ce document, on entend par « disposer le long d'une rangée » que les bornes de connexion 14 peuvent présenter un certain masquage l'une par rapport à l'autre selon la première direction D1, ce qui autorise donc un certain décalage éventuel d'une borne de connexion 14 à une autre transversalement à la première direction D1.

Chaque partie additionnelle 22 vient se positionner, dans sa configuration fonctionnelle, dans un logement de réception 29 délimité par la partie principale 20. Le logement de réception 29 est situé entre les deux logements latéraux 21 de la paire et se trouve encadré par ces derniers suivant la première direction D1.

Pour chaque partie additionnelle 22 envisagée, les éléments de montage qui permettent de fixer la partie additionnelle 22 sur la partie principale 20 sont configurés de sorte que la fixation de la partie additionnelle 22 nécessite un déplacement entre cette partie additionnelle 22 et la partie principale 20 selon une deuxième direction D2 orientée perpendiculairement à la première direction D1.

Selon un mode de réalisation particulier, la première direction D1 et la deuxième direction D2 sont orientées parallèlement au plan dans lequel les éléments de fixation 12 sont situés. La première direction D1 et la deuxième direction D2 sont sensiblement perpendiculaires (à plus ou moins 20 degrés) à la direction d'insertion d'un conducteur électrique dans chaque borne de connexion 14.

La nature et la conception des éléments de montage de chaque partie additionnelle 22 sur la partie principale 20 ne sont en aucun cas limitatives et peuvent être quelconques dès lors qu'elles sont adaptées à la fonction recherchée et décrite ici. En particulier, les éléments de montage de la partie additionnelle 22 sur la partie principale 20 peuvent comprendre des premiers organes de montage 25 solidaires de la partie principale 20 et des deuxièmes organes de montage 26 solidaires de la partie additionnelle 22, les premiers et deuxièmes organes de montage 25, 26 coopérant entre eux par encliquetage, comme cela est illustré dans l'exemple de la Figure 1.

Le couvercle de protection 19 comprend au moins un premier orifice 17 associé à chaque borne de connexion 14 de la partie principale 20 et à chaque borne de connexion 14 de ladite au moins une partie additionnelle 22, chaque premier orifice 17 étant agencé en regard de la borne de connexion 14 qui lui est associée et comprenant des éléments internes de guidage aptes à guider un conducteur électrique durant son insertion à travers le premier orifice 17 jusqu'à s'enficher dans la borne de connexion 14 associée.

Il reste toutefois possible que tout ou partie des éléments internes de guidage soient solidaires de la partie principale 20 et/ou de la partie additionnelle 22 correspondante.

De manière non représentée, la partie principale 20 peut délimiter une seule paire de logements latéraux 21 décalés entre eux selon la première direction D1 et aptes à former une seule rangée de bornes de connexion 14 orientée selon la première direction D1 conjointement avec la ou les borne(s) de connexion 14 montée(s) dans au moins un logement central 23 d'au moins une partie additionnelle 22 venant se positionner entre les logements latéraux 21 de cette paire unique de logements latéraux 21.

Alternativement et de la manière représentée sur la Figure 1, la partie principale 20 peut délimiter au moins deux paires distinctes de logements latéraux 21 où les deux logements latéraux 21 de chacune des deux paires sont décalés entre eux parallèlement à la première direction D1. Deux logements latéraux 21 appartenant à des paires différentes sont décalés dans une direction perpendiculaire à la première direction D1, orientée notamment selon la deuxième direction D2. Les logements latéraux 21 des deux paires sont agencés de sorte que, lorsque ladite au moins une partie additionnelle 22 est fixée sur la partie principale 20 et occupe sa configuration fonctionnelle, les bornes de connexion 14 montées dans les logements latéraux 21 des deux paires délimitées par la partie principale 20 et les bornes de connexion 14 portées par ladite au moins une partie additionnelle 22 sont disposées le long de deux rangées distinctes parallèles et orientées selon la première direction D1.

Que la partie principale 20 comprenne un ou au moins deux paire(s) de logement latéraux 21, le boitier 11 peut éventuellement comporter une seule partie additionnelle 22 à rapporter de manière amovible sur la partie principale 20, cette unique partie additionnelle 22 comprenant alors une ou plusieurs bornes de connexion 14 montée(s) dans des logements centraux 23 correspondants. Alternativement, le boitier 11 peut comprendre au moins deux parties additionnelles 22 distinctes, chaque partie additionnelle 22 délimitant au moins un logement central 23. La borne de connexion 14 montée dans ledit au moins un logement central 23 de l'une desdites au moins deux parties additionnelles 22 appartient à l'une des deux rangées et la borne de connexion 24 montée dans ledit au moins un logement central 23 de l'autre desdites au moins deux parties additionnelles 22 appartient à l'autre des deux rangées lorsque chaque partie additionnelle 22 occupe sa configuration fonctionnelle.

Dans l'exemple qui est illustré sur la Figure 1, sans que cela ne soit limitatif quant à la liberté de conception et d'organisation du boitier 11 ainsi décomposé en parties distinctes, le boitier 11 comprend deux parties additionnelles 22 distinctes et chacun d'elles délimite deux logements centraux 23. Ces deux parties additionnelles 22 sont destinées à être montées sur la même et unique partie principale 20. Lorsque chacune des deux parties additionnelles 22 occupe sa configuration fonctionnelle, elles sont décalées l'une par rapport à l'autre selon la deuxième direction D2. La partie principale 20 délimite quant à elle une première paire de logements latéraux 21 destinés à constituer une première rangée orientée selon la première direction D1 conjointement avec les deux logements centraux 23 de l'une des deux parties additionnelles 22 et une seconde paire de logements latéraux 21 destinés à constituer une seconde rangée orientée selon la première direction D1 conjointement avec les deux logements centraux 23 de l'autre des deux parties additionnelles 22. Chacune de ces deux rangées comprend deux bornes de connexion 14 montées dans la partie principale 20 et deux bornes de connexion 14 montées dans l'une des deux parties additionnelles 22.

Au sein du bornier objet de l'invention, chaque borne de connexion 14 montée dans le boitier 11 fonctionne par enfichage direct et comprend à cet effet un ressort de contact 16 agencé de sorte à s'ouvrir automatiquement sous l'action de l'insertion du conducteur électrique dans le ressort de contact 16 et à exercer ensuite, par rappel élastique de sa matière, un effort de pression sur le conducteur électrique après son enfichage, cet effort de pression étant capable de maintenir le conducteur électrique axialement bloqué par le ressort de contact 16. Les bornes de connexion 14 fonctionnant par enfichage direct sont aussi connues sous le nom de borne de connexion à pression ou « push-in » en terminologie anglo-saxonne.

Pour cela, chaque ressort de contact 16 peut comprendre une partie élastique subissant une déformation élastique sous l'action d'une force extérieure appliquée sur le ressort de contact 16 :
- soit par le conducteur électrique durant son insertion à travers le premier orifice 17 pour venir placer le conducteur électrique dans une position de contact avec le ressort de contact 16 en étant maintenant axialement par ce dernier,
- soit par un outil inséré dans un deuxième orifice 18 délimité par le boitier 11 (de manière adjacente à l'un des premiers orifices 17) pour ouvrir le ressort de contact 16 et libérer le conducteur électrique afin de le retirer hors de sa position de contact.

Au niveau de chaque borne de connexion 14, le couvercle de protection 19 délimite au moins un tel premier orifice 17 et au moins un tel deuxième orifice 18. Dans la variante illustrée, il est prévu à l'aplomb de chaque borne de connexion 14 deux premiers orifices 17 et deux deuxièmes orifices 18 de sorte que chaque borne de connexion 14 permet la mise en place de deux conducteurs électriques différents. En effet, il est à noter qu'en fonction de la conception des bornes de connexion 14, chacune d'elles peut permette de connecter un ou plusieurs conducteur(s) électrique(s) distincts.

La nature et l'organisation du ressort de contact 16 ne sont pas limitatives et peuvent être quelconques dès lors que le ressort de contact 16 répond aux fonctions présentées de manière générale précédemment. L'organisation de la partie élastique peut être fonction de la matière et de la forme du ressort de contact, de l'épaisseur attendue des conducteurs électriques à maintenir, de l'effort de pression recherchée pour maintenir le conducteur électrique dans sa position de contact, de la forme et de la conception du boitier 11 etc....

Chaque borne de connexion 14 est équipée d'au moins une surface d'appui configurée de sorte à guider la manière dont se déforme le ressort de contact 16 durant l'insertion du conducteur électrique et à limiter sa déformation. La nature et l'organisation de ladite au moins une surface d'appui est directement liée à celles du ressort de contact 16 correspondant. Chaque surface d'appui est mise en place par rapport au ressort de contact 16 moyennant un déplacement relatif orienté parallèlement à la première direction D1. Les surfaces d'appui peuvent être solidaires d'une pièce couramment appelée « clé » solidaire du boitier 11, en venant de matière avec celui-ci ou non, ou indépendante et amovible par rapport au boitier 11 et au ressort 16. La Figure 1 représente le cas particulier où la clé qui porte les surfaces d'appui est indépendante du boitier 11 et du ressort 16 correspondant et prend la forme d'une agrafe 24 indépendante du boitier 11 et du ressort 16. Dans cette dernière variante, l'agrafe 24 comprend des éléments de fixation configurés de sorte à pouvoir monter l'agrafe 24 sur le ressort de contact 16, notamment de manière réversible. L'agrafe 24 délimite une face d'appui contre laquelle le ressort de contact 16 s'appuie durant la déformation de sa partie élastique sous l'action de la force extérieure, pour imposer la manière dont la partie élastique du ressort de contact 16 se déforme spatialement et contre laquelle le ressort de contact 16 vient buter dans son état de déformation maximale pour limiter la déformation élastique de la partie élastique du ressort de contact en-dessous d'une valeur prédéterminée quelle que soit l'intensité de la force extérieure imposée par le conducteur électrique ou par l'outil de déverrouillage.

Chaque agrafe 24 est montée sur le ressort de contact 16 avec lequel elle coopère selon une direction de montage orientée transversalement au plan dans lequel le ressort de contact 16 se déforme et parallèlement à la première direction D1. Au niveau de chaque borne de connexion 14, l'agrafe 24 est montée sur le ressort de contact 16 avant la mise en place du ressort 16 soit dans l'un des logements latéraux 21 de la partie principale 20, soit dans un logement central 23 de ladite au moins une partie additionnelle 22. Ensuite, chaque partie additionnelle 22 équipée préalablement des ressorts de contact 16 et des agrafes 24 au niveau de chacune de ses bornes de connexion 14 est assemblée avec la partie principale 20.

Le boitier 11 comprend des éléments d'assemblage assurant une fixation démontable du couvercle de protection 19 sur la partie principale 20 et sur ladite au moins une partie additionnelle 22 occupant la configuration fonctionnelle, dans une configuration opérationnelle (non représentée) dans laquelle le couvercle de protection 19 recouvre tout ou partie de la partie principale 20 et de ladite au moins une partie additionnelle 22 d'une manière interdisant un accès manuel aux bornes de connexion 14 portées par la partie principale 20 et par ladite au moins une partie additionnelle 22.

Selon un mode de réalisation non limitatif, les éléments d'assemblage du couvercle de protection 19 sont configurés de sorte que la fixation du couvercle de protection 19 nécessite un déplacement relatif entre le couvercle de protection 19 et la partie principale 20 selon une troisième direction D3 orientée perpendiculairement à la première direction D1. La troisième direction D3 est notamment perpendiculaire à la deuxième direction D2 également. La troisième direction D3 est notamment orientée perpendiculairement au plan dans lequel les éléments de fixation 12 sont situés.

La nature et la conception des éléments d'assemblage du couvercle de protection 19 ne sont en aucun cas limitatives et peuvent être quelconques dès lors qu'elles sont adaptées à la fonction recherchée et décrite ici. En particulier, les éléments d'assemblage du couvercle de protection 19 peuvent par exemple comprendre des premiers organes d'assemblage 27 solidaires de la partie principale 20 et de deuxièmes organes d'assemblage 28 solidaires du couvercle de protection 19, les premiers et deuxièmes organes d'assemblage 27, 28 coopérant entre eux par encliquetage, comme cela est représenté sur la Figure 1.

Bien entendu, l'invention n'est pas limitée aux modes de réalisation représentés et décrits ci-avant, mais en couvre au contraire toutes les variantes telles que revendiquées dans les revendications.

## Revendications

1. Appareil électrique constituant un contacteur électrique ou un bloc auxiliaire (10) apte à être accouplé à un contacteur électrique, l'appareil électrique comportant d'une part au moins un bornier comprenant un boitier (11) formé dans un matériau électriquement isolant et d'autre part une pluralité de contacts électriques logés dans le boitier (11) et ayant chacun une partie fixe et une partie mobile, chaque contact électrique variant, par déplacement de sa partie mobile par une commande extérieure, entre une configuration fermée établissant un contact électrique entre les parties mobile et fixe et une configuration ouverte où ce contact électrique n'est pas établi, le boitier (11) comprenant une partie principale (20) délimitant au moins une paire de logements latéraux (21) décalés entre eux parallèlement à une première direction (D1) et dans chacun desquels une borne de connexion (14) par enfichage direct est montée, au moins une partie additionnelle (22) formée dans une pièce distincte de la partie principale (20) et délimitant au moins un logement central (23) dans lequel une autre borne de connexion (14) par enfichage direct est montée, et des éléments de montage (25, 26) assurant une fixation de ladite au moins une partie additionnelle (22) sur la partie principale (20) dans une configuration fonctionnelle dans laquelle chaque borne de connexion (14) portée par ladite partie additionnelle (22) est située entre les bornes de connexion (14) montées dans les logements latéraux (21) délimités par la partie principale (20) et dans laquelle les bornes de connexion (14) montées dans les logements latéraux (21) délimités par la partie principale (20) et chaque borne de connexion (14) portée par ladite au moins une partie additionnelle (22) sont disposées le long d'une rangée orientée selon la première direction (D1), chaque borne de connexion (14) par enfichage direct comprenant un ressort de contact (16) monté dans la partie principale (20) ou dans ladite au moins une partie additionnelle (22) et au moins une surface d'appui configurée de sorte à guider la manière dont se déforme le ressort de contact (16) et à limiter sa déformation, la surface d'appui étant mise en place par rapport au ressort de contact (16) moyennant un déplacement relatif orienté selon la première direction (D1), chaque borne de connexion (14) permettant d'établir un contact électrique et mécanique entre un conducteur électrique inséré dans cette borne de connexion (14) et un conducteur électrique interne à l'appareil électrique lui-même relié électriquement à la partie fixe de l'un des contacts électriques,
la partie principale (20) délimitant deux paires distinctes de logements latéraux (21) où les deux logements latéraux (21) de chacune des deux paires sont décalés entre eux parallèlement à la première direction (D1), deux logements latéraux (21) appartenant à des paires différentes étant décalés dans une direction perpendiculaire à la première direction (D1), les logements latéraux (21) des deux paires étant agencés de sorte que, lorsque ladite au moins une partie additionnelle (22) occupe sa configuration fonctionnelle, les bornes de connexion (14) montées dans les logements latéraux (21) des deux paires délimitées par la partie principale (20) et les bornes de connexion (14) portées par ladite au moins une partie additionnelle (22) sont disposées le long de deux rangées distinctes parallèles et orientées selon la première direction (D1),
le boitier (11) comprenant deux parties additionnelles (22) distinctes, chaque partie additionnelle (22) délimitant au moins un logement central (23) et en ce que la borne de connexion (14) montée dans ledit au moins un logement central (23) de l'une des deux parties additionnelles (22) appartient à l'une des deux rangées et la borne de connexion (14) montée dans ledit au moins un logement central (23) de l'autre des deux parties additionnelles (22) appartient à l'autre des deux rangées lorsque les deux parties additionnelles (22) occupent leurs configurations fonctionnelles.

2. Appareil électrique selon la revendication 1, **caractérisé en ce que** ladite au moins une surface d'appui est solidaire d'une agrafe (24) indépendante à la fois du boitier (11) et du ressort de contact (16) et comprenant des éléments de fixation configurés de sorte à pouvoir monter l'agrafe (24) sur le ressort de contact (16), notamment de manière réversible.

3. Appareil électrique selon l'une quelconque des revendications 1 ou 2, **caractérisé en ce que** les éléments de montage (25, 26) de ladite au moins une partie additionnelle (22) sur la partie principale (20) sont configurés de sorte que la fixation de ladite au moins une partie additionnelle (22) nécessite un déplacement relatif entre la partie additionnelle (22) et la partie principale (20) selon une deuxième direction (D2) orientée transversalement à la première direction (D1).

4. Appareil électrique selon la revendication 3, **caractérisé en ce que** la première direction (D1) et la deuxième direction (D2) sont orientées parallèlement au plan dans lequel sont positionnés des éléments de fixation (12) du boitier (11) à un support extérieur à l'appareil électrique tel qu'un rail de support d'une armoire électrique dans le cas où l'appareil électrique est un contacteur électrique ou un boitier d'un contacteur électrique dans le cas où l'appareil électrique est un bloc auxiliaire.

5. Appareil électrique selon l'une des revendications 1 à 4, **caractérisé en ce que** les éléments de montage (25, 26) de ladite au moins une partie additionnelle (22) sur la partie principale (20) comprennent des premiers organes de montage (25) solidaires de la partie principale (20) et des deuxièmes organes de montage (26) solidaires de la partie additionnelle (22), les premiers et deuxièmes organes de montage (25, 26) coopérant entre eux par encliquetage.

6. Appareil électrique selon l'une des revendications 1 à 5, **caractérisé en ce que** le boitier (11) comprend un couvercle de protection (19) formé dans une pièce indépendante de la partie principale (20) et de ladite au moins une partie additionnelle (22), et des éléments d'assemblage (27, 28) assurant une fixation démontable du couvercle de protection (19) sur la partie principale (20) et sur ladite au moins une partie additionnelle (22) occupant la configuration fonctionnelle, dans une configuration opérationnelle dans laquelle le couvercle de protection (19) recouvre tout ou partie de la partie principale (20) et de ladite au moins une partie additionnelle (22) d'une manière interdisant un accès manuel aux bornes de connexion (14) par enfichage direct portées par la partie principale (20) et par ladite au moins une partie additionnelle (22).

7. Appareil électrique selon la revendication 6, **caractérisé en ce que** les éléments d'assemblage (27, 28) du couvercle de protection (19) sont configurés de sorte que la fixation du couvercle de protection (19) nécessite un déplacement relatif entre le couvercle de protection (19) et la partie principale (20) selon une troisième direction (D3) orientée transversalement à la première direction (D1).

8. Appareil électrique selon l'une des revendications 6 ou 7, **caractérisé en ce que** les éléments d'assemblage (27, 28) du couvercle de protection (19) comprennent des premiers organes d'assemblage (27) solidaires de la partie principale (20) et des deuxièmes organes d'assemblage (28) solidaires du couvercle de protection (19), les premiers et deuxièmes organes d'assemblage (27, 28) coopérant entre eux par encliquetage.

9. Appareil électrique selon l'une des revendications 6 à 8, **caractérisé en ce que** le couvercle de protection (19) comprend au moins un premier orifice (17) associé à chaque borne de connexion (14) de la partie principale (20) et à chaque borne de connexion (14) de ladite au moins une partie additionnelle (22), chaque premier orifice (17) étant agencé en regard de la borne de connexion (14) qui lui est associée et comprenant des éléments internes de guidage aptes à guider un conducteur électrique durant son insertion à travers le premier orifice (17) jusqu'à s'enficher dans la borne de connexion (14) associée.

## Patentansprüche

1. Elektrische Einrichtung, die einen Schütz oder einen Hilfsblock (10) bildet, der geeignet ist, an einen Schütz gekoppelt zu werden, wobei die elektrische Einrichtung einerseits wenigstens eine Klemmleiste, die ein Gehäuse (11) umfasst, das in einem elektrisch isolierenden Material ausgebildet ist, und andererseits eine Vielzahl von elektrischen Kontakten umfasst, die in dem Gehäuse (11) aufgenommen sind und jeweils einen festen Teil und einen beweglichen Teil aufweisen, wobei jeder elektrische Kontakt, durch Verschiebung seines beweglichen Teils durch eine externe Bedienung, zwischen einer geschlossenen Konfiguration, die einen elektrischen Kontakt zwischen den beweglichen und festen Teilen herstellt, und einer offenen Konfiguration wechselt, in der dieser elektrische Kontakt nicht hergestellt ist, wobei das Gehäuse (11) einen Hauptteil (20), der wenigstens ein Paar seitlicher Aufnahmen (21) begrenzt, die parallel zu einer ersten Richtung (D1) zueinander versetzt sind und in denen jeweils eine Direktsteckklemme (14) montiert ist, wenigstens einen Zusatzteil (22), der in einem von dem Hauptteil (20) verschiedenen Teil ausgebildet ist und wenigstens eine mittlere Aufnahme (23) begrenzt, in der eine andere Direktsteckklemme (14) montiert ist, und Montageelemente (25, 26) umfasst, die eine Befestigung des wenigstens einen Zusatzteils (22) auf dem Hauptteil (20) in einer Funktionskonfiguration sicherstellen, in der sich jede Klemme (14), die von dem Zusatzteil (22) getragen wird, zwischen den Klemmen (14) befindet, die in den seitlichen Aufnahmen (21) montiert sind, die von dem Hauptteil (20) begrenzt werden, und in der die Klemmen (14), die in den seitlichen Aufnahmen (21) montiert sind, die von dem Hauptteil (20) begrenzt werden, und jede Klemme (14), die von dem wenigstens einen Zusatzteil (22) getragen wird, entlang einer Reihe angeordnet sind, die gemäß der ersten Richtung (D1) ausgerichtet ist, wobei jede Direktsteckklemme (14) eine Kontaktfeder (16), die im Hauptteil (20) oder im wenigstens einen Zusatzteil (22) montiert ist, und wenigstens eine Auflagefläche umfasst, die so konfiguriert ist, dass sie die Art lenkt, in der sich die Kontaktfeder (16) verformt, und dass sie ihre Verformung begrenzt, wobei die Auflagefläche in Bezug auf die Kontaktfeder (16) mittels einer relativen Verschiebung eingesetzt wird, die gemäß der ersten Richtung (D1) ausgerichtet ist, wobei jede Klemme (14) es ermöglicht, einen elektrischen und mechanischen Kontakt zwischen einem elektrischen Leiter, der in dieser Klemme (14) eingefügt ist, und einem elektrischen Leiter innerhalb der elektrischen Einrichtung, der selbst mit dem festen Teil eines der elektrischen Kontakte elektrisch verbunden ist, herzustellen,
wobei der Hauptteil (20) zwei verschiedene Paare seitlicher Aufnahmen (21) begrenzt, wobei die zwei seitlichen Aufnahmen (21) von jedem der zwei Paare parallel zu der ersten Richtung (D1) zueinander versetzt sind, wobei zwei seitliche Aufnahmen (21), die zu unterschiedlichen Paaren gehören, in einer Richtung senkrecht zu der ersten Richtung (D1) versetzt sind, wobei die seitlichen Aufnahmen (21) der zwei Paare so angeordnet sind, dass, wenn der wenigstens eine Zusatzteil (22) seine Funktionskonfiguration einnimmt, die Klemmen (14), die in den seitlichen Aufnahmen (21) der zwei Paare montiert sind, die von dem Hauptteil (20) begrenzt werden, und die Klemmen (14), die von dem wenigstens einen Zusatzteil (22) getragen werden, entlang zweier verschiedener Reihen angeordnet sind, die parallel verlaufen und gemäß der ersten Richtung (D1) ausgerichtet sind,
wobei das Gehäuse (11) zwei verschiedene Zusatzteile (22) umfasst, wobei jeder Zusatzteil (22) wenigstens eine mittlere Aufnahme (23) begrenzt, und dadurch dass die Klemme (14), die in der wenigstens einen mittleren Aufnahme (23) eines der zwei Zusatzteile (22) montiert ist, zu einer der zwei Reihen gehört und die Klemme (14), die in der wenigstens einen mittleren Aufnahme (23) des anderen der zwei Zusatzteile (22) montiert ist, zu der anderen der zwei Reihen gehört, wenn die zwei Zusatzteile (22) ihre Funktionskonfigurationen einnehmen.

2. Elektrische Einrichtung nach Anspruch 1, **dadurch gekennzeichnet, dass** die wenigstens eine Auflagefläche fest mit einer Klammer (24) verbunden ist, die von dem Gehäuse (11) sowie der Kontaktfeder (16) unabhängig ist und Befestigungselemente umfasst, die so konfiguriert sind, dass sie die Klammer (24) auf der Kontaktfeder (16) montieren können, insbesondere in reversibler Art.

3. Elektrische Einrichtung nach einem der Ansprüche 1 oder 2, **dadurch gekennzeichnet, dass** die Montageelemente (25, 26) des wenigstens einen Zusatzteils (22) auf dem Hauptteil (20) so ausgestaltet sind, dass die Befestigung des wenigstens einen Zusatzteils (22) eine relative Verschiebung zwischen dem Zusatzteil (22) und dem Hauptteil (20) gemäß einer zweiten Richtung (D2) erfordert, die quer zu der ersten Richtung (D1) ausgerichtet ist.

4. Elektrische Einrichtung nach Anspruch 3, **dadurch gekennzeichnet, dass** die erste Richtung (D1) und die zweite Richtung (D2) parallel zu der Ebene ausgerichtet sind, in der Befestigungselemente (12) des Gehäuses (11) auf einer Stütze außerhalb der elektrischen Einrichtung, wie etwa eine Stützschiene eines Schaltschranks, positioniert sind, falls die elektrische Einrichtung ein Schütz ist oder ein Gehäuse eines Schützes, falls die elektrische Einrichtung ein Hilfsblock ist.

5. Elektrische Einrichtung nach einem der Ansprüche 1 bis 4, **dadurch gekennzeichnet, dass** die Montageelemente (25, 26) des wenigstens einen Zusatzteils (22) auf dem Hauptteil (20) erste Montageglieder (25), die fest mit dem Hauptteil (20) verbunden sind, und zweite Montageglieder (26) umfasst, die fest mit dem Zusatzteil (22) verbunden sind, wobei die ersten und zweite Montageglieder (25, 26) durch Einrasten miteinander zusammenwirken.

6. Elektrische Einrichtung nach einem der Ansprüche 1 bis 5, **dadurch gekennzeichnet, dass** das Gehäuse (11) eine Schutzabdeckung (19), die in einem Teil ausgebildet ist, das von dem Hauptteil (20) und von dem wenigstens einen Zusatzteil (22) unabhängig ist, und Zusammenbauelemente (27, 28) umfasst, die eine abnehmbare Befestigung der Schutzabdeckung (19) auf dem Hauptteil (20) und auf dem wenigstens einen Zusatzteil (22), welcher die Funktionskonfiguration einnimmt, in einer Betriebskonfiguration sicherstellt, in der die Schutzabdeckung (19) den Hauptteil (20) und den wenigstens einen Zusatzteil (22) ganz oder teilweise abdeckt, sodass ein manueller Zugriff auf die Direktsteckklemmen (14), die von dem Hauptteil (20) und von dem wenigstens einen Zusatzteil (22) getragen werden, untersagt wird.

7. Elektrische Einrichtung nach Anspruch 6, **dadurch gekennzeichnet, dass** die Zusammenbauelemente (27, 28) der Schutzabdeckung (19) so konfiguriert sind, dass die Befestigung der Schutzabdeckung (19) eine relative Verschiebung zwischen der Schutzabdeckung (19) und dem Hauptteil (20) gemäß einer dritten Richtung (D3) erfordert, die quer zu der ersten Richtung (D1) ausgerichtet ist.

8. Elektrische Einrichtung nach einem der Ansprüche 6 oder 7, **dadurch gekennzeichnet, dass** die Zusammenbauelemente (27, 28) der Schutzabdeckung (19) erste Zusammenbauglieder (27), die fest mit dem Hauptteil (20) verbunden sind, und zweite Zusammenbauglieder (28), die fest mit der Schutzabdeckung (19) verbunden sind, umfassen, wobei die ersten und zweiten Zusammenbauglieder (27, 28) durch Einrasten miteinander zusammenwirken.

9. Elektrische Einrichtung nach einem der Ansprüche 6 bis 8, **dadurch gekennzeichnet, dass** die Schutzabdeckung (19) wenigstens eine erste Öffnung (17) umfasst, die jeder Klemme (14) des Hauptteils (20) und jeder Klemme (14) des wenigstens einen Zusatzteils (22) zugehörig ist, wobei jede erste Öffnung (17) gegenüber der Klemme (14) angeordnet ist, die ihr zugehörig ist, und interne Lenkungselemente umfasst, die geeignet sind, einen elektrischen Leiter bei seinem Einsetzen durch die erste Öffnung (17) zu lenken, bis er in der zugehörigen Klemme (14) eingesteckt ist.

## Claims

1. An electrical apparatus constituting an electrical contactor or an auxiliary block (10) adapted to be coupled to an electrical contactor, the electrical apparatus including on the one hand at least one terminal board comprising a case (11) formed in an electrically insulating material and on the other hand a plurality of electrical contacts housed in the case (11) and each having a fixed portion and a movable portion, each electrical contact varying, by displacement of its movable portion by an external control, between a closed configuration establishing an electrical contact between the mobile and fixed portions and an open configuration where this electrical contact is not established, the case (11) comprising a main portion (20) delimiting at least one pair of lateral housings (21) offset from each other in parallel to a first direction (D1) and in each of which is mounted a connection terminal (14) by direct plugging, at least one additional portion (22) formed in a part separate from the main portion (20) and delimiting at least one central housing (23) in which is mounted another connection terminal (14) by direct plugging, and mounting elements (25, 26) providing attachment of said at least one additional portion (22) on the main portion (20) in a functional configuration in which each connection terminal (14) carried by said additional portion (22) is located between the connection terminals (14) mounted in the lateral housings (21) delimited by the main portion (20) and in which the connection terminals (14) mounted in the lateral housings (21) delimited by the main portion (20) and each connection terminal (14) carried by said at least one additional portion (22) are disposed along a row oriented according to the first direction (D1), each connection terminal (14) by direct plugging comprising a contact spring (16) mounted in the main portion (20) or in said at least one additional portion (22) and at least one support surface configured so as to guide the way in which the contact spring (16) deforms and to limit its deformation, the support surface being positioned with respect to the spring contact (16) by means of a relative displacement oriented according to the first direction (D1), each connection terminal (14) making it possible to establish an electrical and mechanical contact between an electrical conductor inserted in this connection terminal (14) and an electrical conductor internal to the electrical apparatus itself electrically connected to the fixed portion of one of the electrical contacts,
the main portion (20) delimiting two separate pairs of lateral housings (21) where the two lateral housings (21) of each of the two pairs are offset from each other in parallel to the first direction (D1), two lateral housings (21) belonging to different pairs being offset in a direction perpendicular to the first direction (D1), the lateral housings (21) of the two pairs being arranged such that, when said at least one additional portion (22) occupies its functional configuration, the connection terminals (14) mounted in the lateral housings (21) of the two pairs delimited by the main portion (20) and the connection terminals (14) carried by said at least one additional portion (22) are disposed along two separate rows parallel and oriented according to the first direction (D1),
the case (11) comprising two separate additional portions (22), each additional portion (22) delimiting at least one central housing (23) and in that the connection terminal (14) mounted in said at least one central housing (23) of one of the two additional portions (22) belongs to one of the two rows and the connection terminal (14) mounted in said at least one central housing (23) of the other of the two additional portions (22) belongs to the other of the two rows when the two additional portions (22) occupy their functional configurations.

2. The electrical apparatus according to claim 1, **characterized in that** said at least one support surface is secured to a clip (24) that is independent of both the case (11) and the contact spring (16) and comprising attaching elements configured so as to be able to mount the clip (24) on the contact spring (16), in particular in a reversible manner.

3. The electrical apparatus according to any one of claims 1 or 2, **characterized in that** the mounting elements (25, 26) of said at least one additional portion (22) on the main portion (20) are configured such hat the attachment of said at least one additional portion (22) requires a relative displacement between the additional portion (22) and the main portion (20) according to a second direction (D2) oriented transversely to the first direction (D1).

4. The electrical apparatus according to claim 3, **characterized in that** the first direction (D1) and the second direction (D2) are oriented parallel to the plane in which are positioned elements (12) for attaching the case (11) to a support external to the electrical apparatus such as a support rail of an electrical cabinet in the event where the electrical apparatus is an electrical contactor or a case of an electrical contactor in the event that the electrical apparatus is an auxiliary block.

5. The electrical apparatus according to any of claims 1 to 4, **characterized in that** the mounting elements (25, 26) of said at least one additional portion (22) on the main portion (20) comprise first mounting members (25) secured to the main portion (20) and second mounting members (26) secured to the additional portion (22), the first and second mounting members (25, 26) cooperating with each other by snap-fitting.

6. The electrical apparatus according to any of claims 1 to 5, **characterized in that** the case (11) comprises a protective cover (19) formed in a part that is independent of the main portion (20) and of said at least one additional portion (22), and assembly elements (27, 28) providing a removable attachment of the protective cover (19) on the main portion (20) and on said at least one additional portion (22) occupying the functional configuration, in an operational configuration in which the protective cover (19) covers all or part of the main portion (20) and of said at least one additional portion (22) in a way preventing manual access to the connection terminals (14) by direct plugging carried by the main portion (20) and by said at least one additional portion (22).

7. The electrical apparatus according to claim 6, **characterized in that** the assembly elements (27, 28) of the protective cover (19) are configured such that the attachment of the protective cover (19) requires a relative displacement between the protective cover (19) and the main portion (20) in a third direction (D3) oriented transversely to the first direction (D1).

8. The electrical apparatus according to any of claims 6 or 7, **characterized in that** the assembly elements (27, 28) of the protective cover (19) comprise first assembly members (27) secured to the main portion (20) and second assembly members (28) secured to the protective cover (19), the first and second assembly members (27, 28) cooperating with each other by snap-fitting.

9. The electrical apparatus according to any of claims 6 to 8, **characterized in that** the protective cover (19) comprises at least one first orifice (17) associated with each connection terminal (14) of the main portion (20) and at each connection terminal (14) of said at least one additional portion (22), each first orifice (17) being arranged facing the connection terminal (14) associated therewith and comprising internal guide elements adapted to guide an electrical conductor during its insertion through the first orifice (17) until it plugs into the associated connection terminal (14).
